# FASCICULE DE BREVET EUROPEEN

(11) **EP 2 676 895 B1**
(45) Date de publication et mention de la délivrance du brevet: **12.08.2015**
(21) Numéro de dépôt: 12173117.8
(22) Date de dépôt: 22.06.2012
(51) Int. Cl.: B65D 21/08

(54) **Boîte de conditionnement modulable,notamment pour objets fragiles ainsi que son procédé de fabrication**
Modulares Verpackungssystem, insbesondere für zerbrechlichen Gegenständen, und Herstellungsverfahren dafür
Modular packing box, in particular for fragile objects, and method for its manufacturing

(43) Date de publication de la demande: 25.12.2013
(73) Titulaire: Baillod, Frédéric, 2414 Le Cerneux-Péquignot (CH)
(72) Inventeur: Baillod, Frédéric, 2414 Le Cerneux-Péquignot (CH)
(74) Mandataire: Hartmann, Jean-Luc

(56) Documents cités:
- EP-A1- 2 599 726
- WO-A1-2006/115309
- US-A- 131 258
- US-A- 5 593 058

## Description

L'invention concerne une boîte de conditionnement, modulable notamment pour objets fragiles ainsi que son procédé de fabrication.

Elle vise plus spécifiquement une boîte de conditionnement du type telle que notamment décrite dans le brevet EP 0 557 804 comportant, en premier lieu, deux moitiés de boîte, dites respectivement couvercle et fond, formées chacune d'une paroi frontale sur le pourtour de laquelle s'étend un rebord périphérique de jonction desdits fond et couvercle, doté de logements d'insertion et de blocage de pièces de liaison externes dont au moins un nombre prédéterminé de pièces de liaison dotées d'organes de fermeture de la boîte de conditionnement.

Le couvercle et le fond de cette boîte de conditionnement intègrent, en outre, en vue de la protection des objets, soit un coussin, soit un film maintenu tendu au moyen d'un jonc, par coincement de sa périphérie dans une rainure interne s'étendant sur la totalité du contour du rebord périphérique desdits couvercle et fond.

Selon ce principe, lors de la fermeture de la boîte de conditionnement, les deux plaques de mousse ou les deux films sont déformés par l'objet inséré entre ces deux protections, et exercent sur le couvercle et le fond de la boîte de conditionnement des pressions locales d'intensités variables tendant à provoquer l'ouverture de cette dernière.

Les pressions locales exercées sur le fond et le couvercle étant fonctions de la forme (dimensions, épaisseurs...) et du volume de l'objet conditionné, la solution idéale consiste à adapter le nombre et la position des organes de fermeture de la boîte de conditionnement en fonction des caractéristiques dimensionnelles de l'objet à conditionner.

Concernant la boîte de conditionnement décrite dans le brevet EP 0 557 804, cette solution conduit à multiplier le nombre de logements (fentes 5 décrites dans ce document) destinés à loger les pièces de liaison entre le fond et le couvercle.

Toutefois, la multiplication de ces logements conduit à complexifier la forme des boîtes de conditionnement et donc les moules et le coût de production de ces dernières.

De plus, la réalisation de chacun de ces logements impose de réaliser un bossage tant à l'extérieur qu'à l'intérieur de la boîte de conditionnement, de sorte que la multiplication de ces logements conduit, de façon significative, à augmenter les dimensions externes et à diminuer le volume interne utile desdites boîtes de conditionnement.

Pour ces raisons, la pratique actuelle consiste à réaliser une pluralité de modèles différents de boîtes de conditionnement, chacun adapté à une enveloppe donnée de répartition des pressions exercées sur le fond et le couvercle. Toutefois, cette solution impose de multiplier le nombre de moules de fabrication des boîtes de conditionnement, avec pour conséquence une augmentation du coût de production. De plus, elle conduit également à complexifier la gestion des stocks de boîtes de conditionnement.

Le brevet US 5 593 058 concerne une caisse à claire-voie formant un ensemble composé d'une paire de parois latérales opposées et de barres transversales qui relient les parois latérales opposées. Les barres transversales se connectent à des parties d'accouplement sur les surfaces internes des panneaux qui forment les parois latérales. Les barres transversales servent en tant que fonds de la caisse à claire-voie et maintiennent l'article étant mis en caisse.

Le document WO 2006/115309 concerne un dispositif pour emballer, un panneau d'affichage à pellicule fine produit sous forme de produit semi-fini. Le dispositif d'emballage de panneau comporte une structure d'empilement ouverte en son centre. Une marche d'assise est placée dans la structure d'empilement de sorte que le panneau d'affichage à pellicule fine y soit installé horizontalement.

Le brevet US 131 258 concerne une malle comprenant des éléments de coin ainsi que des éléments de côté assemblés entre eux. Pour ce faire les éléments de coin présentent des rainures verticales et les éléments de côté présentent des languettes verticales agencées pour s'engager avec les rainures verticales.

Le document EP 2 599 726 est un document qui bénéficie d'une date de dépôt antérieure à la présente demande mais qui n'a été publié qu'après le dépôt de la présente demande. Il concerne une boîte de conditionnement comportant deux moitiés de boîte formées d'une paroi frontale sur le pourtour de laquelle s'étend un rebord périphérique doté de logements d'insertion et de blocage de pièces de liaison desdites moitiés de boîte. Une telle boîte de conditionnement vise à fournir des boîtes dont le nombre et la répartition des organes de fermeture équipant chaque modèle de boîte peuvent être ajustés à volonté.

Ainsi, dans ces différentes formes de réalisation de l'art antérieur, il existe un besoin d'une plus grande modularité des boîtes de conditionnement pour passer d'un modèle de boîte à un autre le plus facilement possible.

La présente invention vise à pallier ces inconvénients et a pour principal objectif de fournir des boîtes de conditionnement aisément modulables pouvant former des boîtes de différentes longueurs, largeurs et hauteurs et/ou de différentes formes, ceci avec un minimum d'éléments de composition des boîtes de conditionnement, ces éléments de composition pouvant servir pour les différents modèles de boîtes de conditionnement.

A cet effet, l'invention vise une boîte de conditionnement comportant deux moitiés de boîte, dites respectivement couvercle et fond, formées chacune d'une paroi frontale sur le pourtour de laquelle s'étend un rebord périphérique desdits fond et couvercle, ledit rebord périphérique étant doté de logements d'insertion et de blocage de pièces de liaison externes dont au moins un premier nombre prédéterminé de pièces de liaison dotées d'organes de fermeture de la boîte de conditionnement et un second nombre prédéterminé de pièces de liaison dotés d'organes charnières pour l'articulation couvercle avec un bord correspondant du fond de ladite boîte de conditionnement, **caractérisée en ce que** le rebord périphérique se compose de plusieurs éléments de jonction disposés consécutivement sur le pourtour du fond et du couvercle de ladite boîte, une partie desdits éléments de jonction étant maintenus solidaires entre eux par les pièces de liaison externes, laquelle boîte est modulable, les pièces de liaison externes étant amovibles du pourtour de la boîte et les éléments de jonction pouvant être désolidarisés du rebord périphérique de la boîte et pour laquelle une première série d'éléments de jonction est disposée au même niveau de hauteur sur le pourtour de la boîte avec lesdits éléments disposés consécutivement, lesdits éléments de la première série étant reliés au fond de la boîte de conditionnement.

Avantageusement, au moins une seconde série d'éléments de jonction est superposée aux éléments de jonction de la première série, lesdits éléments de la seconde série étant reliés au couvercle de la boîte de conditionnement et disposés de manière inversée par rapport aux éléments de la première série.

Avantageusement, les éléments de jonction des première et seconde séries présentent chacun une nervure longitudinale formant une nervure commune regroupant les nervures superposées des éléments de jonction des première et seconde séries ainsi que la succession des nervures des éléments de jonction de chaque série, les logements des pièces de liaison consistent en une rainure externe périphérique ménagée dans chaque élément de jonction des première et seconde séries et les pièces de liaison consistent en des étriers de forme adaptée pour coiffer la nervure commune des éléments de jonction de la boîte de conditionnement dans la position fermée de cette dernière, lesdits étriers étant prolongés d'organes de liaison avec deux éléments de jonction superposés, de formes adaptées pour s'insérer dans la rainure externe ménagée dans les parois frontales dans chacun desdits éléments de jonction superposés associés.

Avantageusement, au moins un étrier présente une languette formant un levier à actionnement manuel de manoeuvre dudit étrier.

Avantageusement, chaque paire d'éléments de jonction superposés l'un à l'autre présente une rainure interne en vis-à-vis de la rainure externe, lesdites rainures internes consécutives des éléments de jonction s'étendant sur la totalité du contour dudit rebord périphérique.

Avantageusement, le couvercle et le fond sont munis intérieurement d'un film, ledit film étant mis sous tension par un jonc logé dans la rainure interne des paires d'éléments de jonction superposés.

Avantageusement, la boîte comprend un joint d'étanchéité logé dans la rainure interne de deux éléments de jonction superposés, ce joint étant adapté pour assurer l'étanchéité de la boîte de conditionnement dans sa position fermée.

Avantageusement, la boîte présente un pourtour circulaire formé par des éléments de jonction en arc de cercle.

Avantageusement, la boîte présente un pourtour triangulaire, carré, rectangulaire ou polygonale formé par des éléments de jonction sensiblement rectilignes dans le sens de leur longueur et des éléments de jonction d'angle présentant deux parties sensiblement orthogonales ou en arc de cercle, lesdits éléments de jonction d'angle formant un sommet dudit pourtour.

Avantageusement, chaque élément de jonction présente une extrémité recourbée recouvrant un bord du couvercle ou du fond de la boîte.

Avantageusement, l'extrémité recourbée recouvrant un bord du couvercle ou du fond de la boîte présente sur sa face tournée vers le couvercle ou le fond une partie en saillie de forme pyramidale solidarisée avec ledit couvercle ou fond.

Avantageusement, l'extrémité recourbée recouvrant un bord du couvercle ou du fond de la boîte présente sur sa face tournée vers le couvercle ou le fond au moins un piton solidarisé avec ledit couvercle ou fond.

Avantageusement, l'extrémité recourbée présente au moins un plot d'accrochage solidarisé directement ou indirectement avec ledit couvercle ou fond.

Avantageusement, un élément intermédiaire de liaison est intercalé entre l'élément de jonction et le couvercle ou fond, ledit élément intermédiaire de liaison étant sous la forme d'un élément d'attache rapide.

L'invention concerne aussi un procédé de fabrication d'une telle boîte de conditionnement, ladite boîte présentant un fond, un couvercle et un rebord périphérique raccordant le fond au couvercle, le procédé comprenant les étapes suivantes :
- mise en place d'une première série consécutive d'éléments de jonction délimitant partiellement le rebord périphérique de la boîte à fabriquer,
- mise en place d'au moins une seconde série consécutive d'éléments de jonction superposée à la première série et délimitant partiellement le rebord périphérique de la boîte à fabriquer,
- solidarisation d'au moins un élément de jonction de la première série avec un élément de jonction de la seconde série,
- solidarisation du fond de la boîte avec au moins un élément de la première série et du couvercle de la boîte avec au moins un élément de la seconde série.

D'autres caractéristiques buts et avantages de l'invention ressortiront de la description détaillée qui suit en référence aux dessins annexés qui en représentent à titre d'exemples non limitatifs deux modes de réalisation préférentiels. Sur ces dessins :
- la figure 1 est une vue en perspective d'une boîte de conditionnement selon l'invention dans sa position fermée,
- la figure 2 est une vue en perspective de cette boîte de conditionnement dans sa position ouverte,
- la figure 3 est une vue de dessus en perspective d'une boîte de conditionnement rectangulaire selon l'invention avec un élément de jonction circulaire à chaque angle du rectangle,
- la figure 4 est une vue de dessus en perspective d'une boîte de conditionnement circulaire selon l'invention formée d'éléments de jonction circulaires,
- la figure 5 est une vue de dessus en perspective d'un élément de jonction circulaire d'une boîte de conditionnement selon l'invention,
- la figure 6 est une vue de dessus en perspective d'un élément de jonction formant angle d'une boîte de conditionnement selon l'invention,
- la figure 7 est une vue de dessus en perspective d'un premier élément de jonction rectiligne d'une boîte de conditionnement selon l'invention,
- la figure 8 est une vue de dessus en perspective d'un second élément de jonction rectiligne symétrique de celui de la figure 7 pour une boîte de conditionnement selon l'invention,
- la figure 9 est une coupe longitudinale d'une boîte de conditionnement selon la présente invention,
- la figure 10 est une coupe transversale à échelle agrandie par un plan C de la boîte de conditionnement selon l'invention montrée à la figure 1,
- la figure 11 est une coupe transversale à échelle agrandie par un plan A de la boîte de conditionnement fermée selon l'invention montrée à la figure 1 avec une pièce charnière en position fermée,
- la figure 12 est une coupe transversale à échelle agrandie de la boîte de conditionnement ouverte selon l'invention montrée à la figure 2, avec une pièce charnière en position ouverte,
- la figure 13 est une vue de dessous en perspective du couvercle solidarisé aux éléments de jonction formant son rebord, cette solidarisation se faisant par un élément de liaison selon une première forme préférentielle,
- la figure 14 est une coupe transversale partielle d'un élément de jonction et du couvercle permettant de mieux voir le moyen de liaison de l'élément de jonction avec le couvercle,
- la figure 15 est une vue de dessous en perspective du couvercle solidarisé aux éléments de jonction formant son rebord avec un élément de liaison du couvercle sous une seconde forme de réalisation préférentielle différente de celle montrée aux figures 13 et 14,
- la figure 16 est une coupe transversale partielle d'un élément de jonction et du couvercle permettant de mieux voir le moyen de liaison selon la seconde forme de réalisation de la liaison de l'élément de jonction avec le couvercle,
- la figure 17 est une vue en perspective de deux moitiés de boîte avec des éléments de jonction formant son rebord et un élément de liaison au couvercle selon une troisième forme de réalisation que celle montrée aux figures 13 à 16,
- la figure 18 est une coupe transversale partielle d'un élément de jonction et du couvercle permettant de mieux voir le moyen de liaison selon la troisième forme de réalisation de l'élément de jonction avec le couvercle,
- les figures 19 à 21 illustrent différents éléments d'attache rapide utilisés illustrant l'élément de liaison de la troisième forme de réalisation de la solidarisation de l'élément de jonction avec le couvercle ou le fond de la boîte,
- la figure 22 montre un élément de jonction utilisé dans la troisième forme de réalisation pour la jonction avec le couvercle ou le fond de la boîte.

Les boîtes B de conditionnement représentées à titre d'exemple aux figures 1 et 2 sont composées de deux moitiés 1, 1a de boîte identiques, dites couvercle 1 et fond 1a, formées chacune d'une paroi frontale de forme rectangulaire, sur le pourtour de laquelle s'étend un rebord périphérique formé de plusieurs éléments de jonction 2, 3, 4 de différents types desdits fond et couvercle formant les moitiés 1, 1a de boîte visibles à la figure 2.

Il existe donc une première série d'éléments de jonction 2 à 4 associés au fond 1a de la boîte B, une seconde série d'éléments de jonction 2 à 4 étant superposée à la première série en étant associée au couvercle 1 de la boîte B, les éléments de jonction d'une série étant inversées par rapport aux éléments de jonction de l'autre série.

Les éléments de jonction 2 4 présentent chacune une nervure faisant saillie vers l'extérieur des moitiés 1 et 1a de la boîte, l'ensemble des nervures des éléments de jonction 2, 4 formant une nervure continue et de même dimension sur toute la périphérie de la boîte B. Ceci est valable pour la première série d'éléments de jonction 2 à 4 comme pour la seconde série, les nervures formées par les deux séries formant une nervure commune 14.

Les éléments de jonction 2 à 4 de la première série associée au fond 1a portent la nervure à leur portion opposée à celle solidarisée au fond 1a, tandis que les éléments de jonction 2 à 4 de la seconde série associée au couvercle 1 portent la nervure à leur portion opposée à celle solidarisée au couvercle 1. Il s'ensuit que la nervure commune 14 se trouve à mi-hauteur sur le pourtour de la boîte B de conditionnement.

La liaison du fond 1a et du couvercle 1 s'effectue entre la première série et la seconde série d'éléments de jonction 2 à 4 et est réalisée au moyen de deux types de pièces de liaison, dites pièces charnières 5 et pièces verrous 6.

En premier lieu, les pièces charnières 5 sont adaptées pour être positionnées le long d'un des bords longitudinaux de chacune des moitiés de boîte, le bord longitudinal d'une moitié de boîte B étant adjacent au bord longitudinal de l'autre moitié de boîte B de façon à permettre l'articulation du fond 1a et du couvercle 1. Avantageusement, ces pièces charnières 5 entourent la largeur de la nervure commune 14 formée par les nervures des première et secondes séries d'éléments de jonction 2 à 4.

La boîte B comporte aussi des pièces verrous 6. Il peut être prévu des pièces verrous longitudinales 6 disposées sur un bord longitudinal de la boîte B sur les extrémités adjacentes de deux éléments de jonction 2 ou 3, 3 ou 4, 2 ou 4 ainsi que des pièces verrous latérales 6 disposées sur un bord latéral de la boîte B sur les extrémités adjacentes de deux éléments de jonction 2 ou 3, 3 ou 4, 2 ou 4. L'élément de jonction 2 est dit élément de jonction formant angle, cet élément 2 étant composé de deux parties s'étendant sensiblement perpendiculairement. Avantageusement, ces pièces charnières 6 entourent la largeur de la nervure commune 14 formée par les nervures des première et secondes séries d'éléments de jonction 2 à 4.

Les pièces charnières 5 et verrous 6 sont avantageusement sous la forme d'étriers avec une partie supérieure recourbée vers l'intérieur de la boîte B, ladite partie supérieure recouvrant une portion correspondante de la nervure commune 4 formée par la succession des éléments de jonction 2, 3, 4 de chaque série et de la superposition des deux séries d'éléments de jonction 2 à 4.

Avantageusement, il est prévu de tendre un film 7 obturant la face ouverte du fond 1a et du couvercle 1 de la boîte B. Ce film sera ultérieurement plus précisément décrit, notamment en regard des figures 9 à 12.

Les figures 3 à 8 détaillent différents éléments de jonction formant le rebord périphérique de la boîte B.

Les figures 3, 4 et 5 montrent un élément de jonction de forme sensiblement circulaire 11. Cet élément de jonction circulaire 11 présenté aussi avantageusement une nervure périphérique extérieure 14.

Un tel élément de jonction circulaire 11, quand associé à d'autres éléments de jonction rectilignes, peut servir de rebord d'angle pour les quatre angles d'une boîte B de forme sensiblement rectangulaire comme montré à la figure 3.

A la figure 3, l'élément de jonction circulaire 11 est prolongé par des éléments de jonction sensiblement rectilignes 3 et 4 alternés qui réunissent deux éléments de jonction circulaires 11 en formant les bords longitudinaux et latéraux de la boîte B de forme sensiblement rectangulaire. Des pièces verrous 6 latérales et charnières 5 longitudinales 6 sont également prévues entre certains des éléments de jonction adjacents avec une répartition uniforme sur un bord longitudinal latéral. Ces pièces permettent de maintenir deux éléments de jonction superposés. Avantageusement elles peuvent être placées sur les extrémités en vis-à-vis de deux éléments de jonction adjacents de la première série sur lesquels sont superposés deux éléments de jonction adjacents de la seconde série en ayant ainsi une action sur les quatre éléments de jonction.

Dans une autre forme de réalisation d'une boîte selon la présente invention montrée à la figure 4, la boîte Bc est circulaire et son rebord périphérique est entièrement formé par des éléments de jonction circulaires 11, au nombre de quatre à cette figure.

Il existe aussi des pièces charnières 5 et verrous 6, avantageusement placées aux extrémités adjacentes de deux éléments de jonction circulaires 11 consécutifs d'une première série sur lesquels sont superposés deux éléments de jonction circulaires de la seconde série, ces pièces verrous 5 et 6 ne pouvant plus être qualifiées de longitudinales ou de latérales dans cette forme de réalisation.

A la figure 5, il est apparent que l'élément de jonction circulaire 11 présente une rainure 16 dit rainure externe et une rainure 15 dite rainure interne. Les rainures interne 15 et externe 16 sont prévues à une extrémité de la nervure 14 le bordant et disposée vers son extrémité inférieure et seront détaillées ultérieurement en regard des figures 10 et 11. L'extrémité supérieure 13 de l'élément de jonction circulaire 11 est recourbée à angle droit en formant une partie d'appui destinée à reposer sur la face supérieure du couvercle, comme il est visible aux figures 3 et 4.

A la figure 6, il est montré un élément de jonction formant angle 2 d'une boîte de conditionnement par exemple carrée ou rectangulaire, mais cette boîte peut être aussi triangulaire ou polygonale. Cet élément de jonction formant angle 2 comprend deux parties s'étendant perpendiculairement l'une à l'autre, chacune des parties présentant une nervure 14 faisant saillie vers l'extérieur. Comme précédemment indiqué pour l'élément de jonction circulaire 11, l'élément de jonction formant angle 2 présente une rainure externe 16 et une rainure interne 15 à une extrémité de la nervure 14 le bordant et disposée vers son extrémité inférieure. De même, l'extrémité supérieure 13 de l'élément de jonction formant angle 2 est recourbée à angle droit en formant une partie d'appui destinée à reposer sur la face supérieure du couvercle.

Aux figures 7 et 8, il est monté respectivement un élément de jonction 3, 4 rectiligne, l'élément de jonction 4 de la figure 7 étant symétrique par rapport à l'élément de jonction 3 de la figure 8. Ces éléments de jonction 3, 4 servent avantageusement à former le bord latéral ou longitudinal d'une boîte de conditionnement, ces éléments de jonction 3, 4 étant disposés en alternance sur ledit bord.

Comme précédemment indiqué pour l'élément de jonction circulaire 11 et l'élément de jonction formant angle 2, les éléments de jonction rectilignes 3, 4 présentent une rainure externe 16 et une rainure interne 15 à une extrémité de la nervure 14 les bordant et disposées vers leur extrémité inférieure. De même, l'extrémité supérieure des éléments de jonction rectilignes 3, 4 est recourbée à angle droit en formant une partie d'appui 13 destinée à reposer sur la face supérieure du couvercle.

En se référant à l'ensemble des figures 5 à 8, il peut être vu que chaque élément de jonction 2 à 4, 11 porte à sa partie d'appui sur sa face orientée vers le couvercle ou le fond, une partie en saillie de forme pyramidale 9 s'étendant au moins partiellement dans la longueur dudit élément 2 à 4, 11. Cette partie en saillie pyramidale 9 et son rôle seront plus amplement décrits en regard des figures 13 et 14.

En se référant à nouveau à la figure 1, il peut être vu que la série d'éléments de jonction 2 à 4 formant un bord de la boîte en mettant à part les éléments de jonction d'angle 2 est composée d'une suite alternée d'éléments 3 et d'éléments 4 qui sont symétriques.

De même dans les première et seconde séries superposées, un élément de jonction 3 est superposé à un élément de jonction 4 qui lui est symétrique, ces éléments étant alors en position verticale inversée.

Il peut être vu notamment à la figure 1 que les parties d'appui 13 des éléments de jonction 2, 3, 4 sont dans le prolongement les unes des autres quand les éléments de jonction 2, 3, 4 appartiennent à un même bord et à une même série.

En se référant aux figures 9 à 12, il peut être vu que les éléments de jonction 3, 4 présentent une rainure interne 15 s'étendant avantageusement sur la totalité du contour dudit rebord périphérique.

De façon usuelle, cette rainure interne 15 est utilisée pour maintenir tendu le film 7 obturant la face ouverte de chaque moitié 1, 1a de la boîte, ceci par coincement de la périphérie de ce film 7 dans ladite rainure interne 15, au moyen d'un jonc 8 logé dans cette dernière.

De plus, la rainure interne 15 d'une des moitiés 1, 1a de boîte loge partiellement un joint d'étanchéité en l'exemple de forme générale oblongue, adapté pour assurer l'étanchéité des boîtes de conditionnement. Le joint d'étanchéité est réalisé en matériau souple, par exemple un élastomère et repose sur le jonc 8 d'une moitié 1, 1 a de boîte. Le joint d'étanchéité adopte de préférence une section oblongue.

La dimension de la section oblongue du joint est de préférence réalisée de telle sorte que les deux tiers de la longueur de cette section sont par exemple introduits en force dans la rainure interne 15 d'une moitié 1, 1a de boîte en butée sur le jonc 8 et qu'un tiers de cette section dépasse de la rainure interne 15 de façon à pénétrer dans la rainure interne 15 de l'autre moitié de boîte 1 lors de la fermeture et faire étanchéité avec celle-ci.

Il est à noter que le joint d'étanchéité peut être présent seul dans la ou les rainures internes 15, sans les joncs 8 si le film 7 est inutilisé, par exemple. Dans ce cas, le joint et/ou la rainure interne 15 sont appariés de telle sorte que le joint soit logé en butée dans le fond de la rainure interne 15 d'une moitié 1, 1a de boîte en sorte de dépasser de celle-ci de manière suffisante pour pénétrer dans la rainure interne 15 de l'autre moitié de boîte et faire étanchéité avec celle-ci.

Les éléments de jonction 3 et 4 présentent également une rainure externe périphérique 16 ménagée dans la paroi frontale de façon à s'étendre sur le pourtour de ladite paroi frontale. De plus, cette rainure externe 16 et la rainure interne 15 sont axées par rapport à un même plan de symétrie.

En l'exemple représenté, cette rainure externe 16 peut dans chacune des séries d'éléments de jonction s'étendre de façon continue sur l'intégralité du pourtour de la boîte. Toutefois, elle peut également, dans le cadre de l'invention, être interrompue dans les angles de la boîte.

Cette rainure externe 16 peut également consister, dans le cadre de l'invention, en une rainure discontinue composée de tronçons séparés présentant chacun une longueur conjuguée de la longueur des pièces de liaison décrites ci-dessous.

Comme précédemment mentionné, il est avantageusement prévu des pièces charnières 5 et des pièces verrous 6, consistant en des étriers 21 adaptés pour coiffer le bord périphérique de la boîte de conditionnement dans la position fermée de cette dernière, lesdits étriers 21 étant prolongés d'organes de liaison 19b, 19c de formes adaptées pour s'insérer dans les rainures externes 16 ménagées dans les parois desdits éléments de jonction 3, 4.

En premier lieu, les pièces charnières 5 sont adaptées pour être positionnées le long d'un des bords longitudinaux des moitiés de boîte 1, 1a, de façon à permettre l'articulation du fond 1a et du couvercle 1.

Les figures 11 et 12 montrent une pièce charnière en position fermée et ouverte.

Chacune de ces pièces charnières 5 comporte un étrier 21 formé de deux branches articulées autour d'un pivot 22 constitué d'une zone centrale de moindre épaisseur. A la figure 11, les deux branches de l'étrier 21 sont dans le prolongement l'une de l'autre tandis qu'à la figure 11, les deux branches de l'étrier 21 sont repliées l'une contre l'autre par pivotement d'une des branches par rapport au pivot 22.

En se référant particulièrement à la figure 12, chaque branche de l'étrier 21 est prolongée d'un élément de liaison 19a, 19b présentant la forme d'un L disposé de façon définir une forme de U avec ladite branche. L'élément de liaison 19a, 19b est composé, à cet effet, d'une aile 19a orthogonale à cette branche et d'une aile 19b, dite d'encastrement, parallèle à cette branche et de section adaptée pour s'insérer dans la rainure externe 16.

De plus, chaque branche de l'étrier 21 peut comporter, au niveau de son extrémité jouxtant l'élément de liaison 19a, 19b, une gorge transversale 20 délimitée par une aile 19a et la branche de l'étrier 21 associé. Cette gorge transversale 20 reçoit un ergot 20a respectif porté par la partie de la nervure 14 appartenant à un élément de jonction 3, 4.

Tel que notamment représenté à la figure 12, la mise en place des pièces charnières 5 est réalisée en présentant chaque pièce charnière 5, dans la position repliée de sa charnière, en regard des parois frontales, positionnées côte à côte, des deux moitiés de boîte 1, 1a, puis en enfonçant les deux ailes d'encastrement 19b dans les rainures externes 16 desdites parois frontales, jusqu'à obtenir l'encliquetage de l'ergot 20a dans sa gorge 20 associée.

Chacune des pièces verrous 6 peut comporter également un étrier 21 présentant une âme formée de deux branches articulées autour d'un pivot 22 constitué d'une zone centrale de moindre épaisseur.

De plus, une de ces branches est prolongée d'un élément de liaison 19b identique aux éléments de liaison ci-dessus décrits des pièces charnières 5, présentant donc la forme d'un L disposé de façon définir une forme de U avec ladite branche.

L'autre branche est, quant à elle, prolongée par un élément de verrouillage 19c articulé, par rapport à ladite branche, autour d'un pivot 23 constitué d'une zone de jonction de moindre épaisseur. Cet élément de verrouillage 19c comporte, en premier lieu, un crochet de verrouillage s'étendant, de façon naturelle, sensiblement orthogonalement par rapport à ladite branche, et doté, au niveau de son extrémité libre, d'un organe de verrouillage 24 en forme de bourrelet de forme adaptée pour se bloquer dans la rainure externe 16 en vis-à-vis.

De plus, l'élément de verrouillage 19c est associé à une languette 25 orthogonale audit élément de verrouillage 19c, formant un levier à actionnement manuel de manoeuvre dudit élément.

Entre portions adjacentes de l'élément de verrouillage 19c et de la languette 25 prévue une rainure 26a faisant office de levier d'actionnement dudit élément de verrouillage 19c.

Tel que notamment représenté à la figure 10, cette rainure 26a est adaptée pour loger, lors de l'empilage de boîtes de conditionnement selon l'invention, un talon externe 26b délimité par une rainure, positionné extérieurement au niveau de la base de l'étrier 21.

De façon similaire aux pièces charnières 5, la mise en place de ces pièces verrous 6 est réalisée en présentant chacune desdites pièces verrous, dans la position repliée de leur charnière, en regard d'une paroi frontale, puis en enfonçant l'aile d'encastrement 19b dans la rainure externe 16 de ladite paroi frontale, jusqu'à obtenir l'encliquetage de la nervure dans la gorge correspondante.

La conception des boîtes de conditionnement selon l'invention et des pièces de liaison 5, 6 de ces dernières permet de garantir, par le choix d'un nombre adéquat de pièces charnières 5 et de pièces verrous 6, et d'un positionnement adéquat de ces pièces de liaison, une parfaite fermeture hermétique des deux moitiés de boîte 1, 1a.

Avantageusement, les éléments de jonction 3, 4 présentent des ergots 12 pénétrant dans des gorges intérieures pratiquées dans les étriers 21 et pouvant s'encliqueter dans lesdites gorges 19.

En se référant maintenant aux figures 13 à 14, ces figures montrent un élément de liaison entre les éléments de jonction 2 à 4 formant le rebord périphérique de la boîte et le couvercle 1 ou le fond de ladite boîte, ceci selon une première forme de réalisation dudit élément de liaison. L'élément de liaison est formé par les parties en saillie de forme pyramidale 9 de tous les éléments de jonction 2 à 4 qui se complètent afin de former une forme avantageusement continue sur le pourtour de la boîte de conditionnement.

Le fond ou le couvercle associé à ce côté des éléments de jonction 2 à 4 sont soudés sur l'ensemble des parties en saillie de forme pyramidale 9 formant élément de liaison.

A la figure 14, l'élément de jonction 3 présente une longueur plus grande, ce qui permet une augmentation de la boîte de conditionnement en hauteur. Le couvercle 1 ou le fond de la boîte présente avantageusement une forme de réception 9a de la partie en saillie de forme pyramidale 9 de chaque élément de jonction 3, la partie en saillie de forme pyramidale 9 se trouvant sur la partie recourbée 13 sur sa face en vis-à-vis du fond ou du couvercle 1.

En se référant maintenant aux figures 15 à 16, ces figures montrent un élément de liaison 10 entre les éléments de jonction 2 à 4 formant le rebord périphérique de la boîte, d'une part, et le couvercle ou le fond de ladite boîte, d'autre part, ceci selon une seconde forme de réalisation dudit élément de liaison.

L'élément de liaison est un piton 10 et fait partie d'une succession de pitons 10 sur le pourtour de la boîte, au moins un piton 10 et de préférence plusieurs pitons étant portés par chaque élément de jonction 2, 3, 4. Comme montré à la figure 16, le couvercle 1 ou le fond de la boîte présente avantageusement une forme de réception 10a d'un piton 10 d'un élément de jonction 3.

Les figures 17 et 18 montrent une troisième forme de réalisation de la solidarisation d'éléments de jonction 2c, 3c, 4c avec le couvercle ou le fond 1 c d'une boîte modulable.

A la figure 18, l'élément de jonction représenté 3c est sensiblement similaire à l'élément de jonction 3 représenté à la figure 16 à la différence près qu'à la place du piton 10 il présente un plot d'accrochage 10d remplaçant ledit piton, donc avantageusement plusieurs plots d'accrochage 10d pour un même élément de jonction 3c. L'élément de jonction 3c présente aussi une partie d'extrémité 13 tournée vers le couvercle ou le fond 1c, sensiblement perpendiculaire au(x) plot(s) 10d en portant le ou les plots 10d. La partie d'extrémité 13 pénètre dans un élément intermédiaire de liaison 27 disposé entre d'une part l'élément de jonction 3c et d'autre part le couvercle ou le fond 1c. L'élément intermédiaire de liaison 27 est sous la forme d'un élément d'attache rapide présentant un logement 31, 32 à ses extrémités opposées, un logement 31 recevant la partie d'extrémité 13 de l'élément de jonction 3c tandis que l'autre logement 32 reçoit une partie de bord du couvercle ou du fond 1c. L'élément intermédiaire de liaison 27 comprend aussi au moins un orifice 30 pour la réception du ou de chaque plot 10d de l'élément de jonction 3c qui se clippe dans ledit orifice 30.

Ainsi le plot peut être solidarisé directement, quand il n'y a pas d'élément intermédiaire de liaison 27 ou indirectement, quand il y a un élément intermédiaire de liaison 27, avec ledit couvercle ou fond 1c.

Les figures 19 à 21 montrent différents éléments intermédiaires de liaison 27 à 29 présentant cependant toujours des logements opposés 31 et 32 ainsi qu'au moins un orifice 30 de clippage tandis que la figure 22 montre un élément de jonction 3c présentant au moins un plot d'accrochage 10d sur une partie d'extrémité 13 recourbée à angle droit par rapport au corps de l'élément de jonction 3c.

Une telle boîte est facilement modulable en prenant différents éléments de jonction qui eux-mêmes peuvent servir à la conception de différentes boîtes.

En se référant à toutes les figures, un procédé de fabrication d'une boîte B de conditionnement selon la présente invention, ladite boîte présentant un fond 1a, un couvercle 1 et un rebord périphérique raccordant le fond 1a au couvercle 1, peut comprendre les étapes suivantes :
- mise en place d'une première série consécutive d'éléments de jonction 2 à 4, 11 délimitant partiellement le rebord périphérique de la boîte B à fabriquer,
- mise en place d'au moins une seconde série consécutive d'éléments de jonction 2 à 4, 11 superposée à la première série et délimitant partiellement le rebord périphérique de la boîte B à fabriquer,
- solidarisation d'au moins un élément de jonction 3 ou 4 de la première série avec un élément de jonction 4 ou 3 de la seconde série,
- solidarisation du fond 1a de la boîte B avec au moins un élément 3 ou 4 de la première série et du couvercle 1 de la boîte B avec au moins un élément 4 ou 3 de la seconde série.

## Revendications

1. Boîte (B) de conditionnement, notamment pour objets fragiles, comportant deux moitiés de boîte (1, 1a), dites respectivement couvercle et fond, formées chacune d'une paroi frontale sur le pourtour de laquelle s'étend un rebord périphérique desdits fond (1a) et couvercle (1), ledit rebord périphérique étant doté de logements d'insertion et de blocage de pièces de liaison externes (5, 6) dont au moins un premier nombre prédéterminé de pièces de liaison (6) dotées d'organes de fermeture de la boîte de conditionnement et un second nombre prédéterminé de pièces de liaison (5) dotés d'organes charnières pour l'articulation d'un bord du couvercle (1) avec un bord correspondant du fond (1a) de ladite boîte de conditionnement, **caractérisée en ce que** le rebord périphérique se compose de plusieurs éléments de jonction (2 à 4, 11) disposés consécutivement sur le pourtour du fond (1a) et du couvercle (1) de ladite boîte (B), une partie desdits éléments de jonction (2 à 4, 11) étant maintenus solidaires entre eux par les pièces de liaison externes (5, 6), les pièces de liaison externes (5, 6) étant amovibles du pourtour de la boîte (B) et les éléments de jonction (2 à 4, 11) pouvant être désolidarisés du rebord périphérique de la boîte (B) et pour laquelle une première série d'éléments de jonction (2 à 4, 11) est disposée au même niveau de hauteur sur le pourtour de la boîte (B) avec lesdits éléments disposés consécutivement, lesdits éléments de la première série étant reliés au fond (1a) de la boîte (B) de conditionnement.

2. Boîte (B) de conditionnement selon la revendication précédente, pour laquelle au moins une seconde série d'éléments de jonction (2 à 4, 11) est superposée aux éléments de jonction (2 à 4, 11) de la première série, lesdits éléments de la seconde série étant reliés au couvercle (1) de la boîte (B) de conditionnement et disposés de manière inversée par rapport aux éléments (2 à 4, 11) de la première série.

3. Boîte (B) de conditionnement selon la revendication précédente, pour laquelle :
- les éléments de jonction (2 à 4, 11) des première et seconde séries présentent chacun une nervure longitudinale formant une nervure commune (14) regroupant les nervures superposées des éléments de jonction (2 à 4, 11) des première et seconde séries ainsi que la succession des nervures des éléments de jonction (2 à 4, 11) de chaque série,
- les logements des pièces de liaison (5, 6) consistent en une rainure externe périphérique (16) ménagée dans chaque élément de jonction des première et seconde séries, et
- les pièces de liaison (5, 6) consistent en des étriers (21) de forme adaptée pour coiffer la nervure commune (14) des éléments de jonction (2 à 4, 11) de la boîte (B) de conditionnement dans la position fermée de cette dernière, lesdits étriers (21) étant prolongés d'organes de liaison (19b, 19c) avec deux éléments de jonction superposés, de formes adaptées pour s'insérer dans la rainure externe (16) ménagée dans chacun desdits éléments de jonction superposés associés.

4. Boîte (B) de conditionnement selon la revendication précédente, pour laquelle au moins un étrier (21) présente une languette (25) formant un levier à actionnement manuel de manoeuvre dudit étrier.

5. Boîte (B) de conditionnement selon l'une des deux revendications précédentes, pour laquelle chaque paire d'éléments de jonction (2 à 4, 11) superposés l'un à l'autre présente une rainure interne (15) en vis-à-vis de la rainure externe (16), les rainures internes (15) consécutives des éléments de jonction (2 à 4, 11) s'étendant sur la totalité du contour dudit rebord périphérique.

6. Boîte (B) de conditionnement selon la revendication précédente, pour laquelle le couvercle (1) et le fond (1a) sont munis intérieurement d'un film (7), ledit film (7) étant mis sous tension par un jonc (8) logé dans la rainure interne (15) des paires d'éléments de jonction superposés.

7. Boîte (B) de conditionnement selon la revendication précédente, laquelle comprend un joint d'étanchéité logé dans la rainure interne (15) de deux éléments de jonction superposés, ce joint étant adapté pour assurer l'étanchéité de la boîte (B) de conditionnement dans sa position fermée.

8. Boîte (B) de conditionnement selon l'une quelconque des revendications précédentes, laquelle présente un pourtour circulaire formé par des éléments de jonction (11) en arc de cercle.

9. Boîte (B) de conditionnement selon l'une quelconque des revendications 1 à 7, laquelle présente un pourtour triangulaire, carré, rectangulaire ou polygonale formé par des éléments de jonction (3, 4) sensiblement rectilignes dans le sens de leur longueur et des éléments de jonction d'angle (2, 11) présentant deux parties sensiblement orthogonales ou en arc de cercle, lesdits éléments de jonction d'angle (2, 11) formant un sommet dudit pourtour.

10. Boîte (B) de conditionnement selon l'une quelconque des revendications précédentes, pour laquelle chaque élément de jonction (2 à 4, 11) présente une extrémité recourbée (13) recouvrant un bord du couvercle ou du fond (1, 1a, 1 c) de la boîte (B).

11. Boîte (B) de conditionnement selon la revendication précédente, pour laquelle l'extrémité recourbée (13) recouvrant un bord du couvercle ou du fond (1, 1a, 1c) de la boîte (B) présente sur sa face tournée vers le couvercle ou le fond (1, 1a, 1 c) une partie en saillie de forme pyramidale (9) solidarisée avec ledit couvercle ou fond (1, 1a, 1c).

12. Boîte (B) de conditionnement selon la revendication 10, pour laquelle l'extrémité recourbée (13) recouvrant un bord du couvercle (1) ou du fond (1a) de la boîte (B) présente sur sa face tournée vers le couvercle (1) ou le fond (1a) au moins un piton (10) solidarisé avec ledit couvercle (1) ou fond (1a).

13. Boîte (B) de conditionnement selon la revendication 10, pour laquelle l'extrémité recourbée (13) présente au moins un plot d'accrochage (10d) solidarisé directement ou indirectement avec ledit couvercle ou fond (1c).

14. Boîte (B) de conditionnement selon la revendication 10, pour laquelle un élément intermédiaire de liaison (27) est intercalé entre l'élément de jonction (3c) et le couvercle ou fond (1c), ledit élément intermédiaire de liaison (27) étant sous la forme d'un élément d'attache rapide.

15. Procédé de fabrication d'une boîte (B) de conditionnement selon l'une quelconque des revendications précédentes, ladite boîte présentant un fond (1a), un couvercle (1) et un rebord périphérique raccordant le fond (1a) au couvercle (1), le procédé comprenant les étapes suivantes :
- mise en place d'une première série consécutive d'éléments de jonction (2 à 4, 11) délimitant partiellement le rebord périphérique de la boîte (B) à fabriquer,
- mise en place d'au moins une seconde série consécutive d'éléments de jonction (2 à 4, 11) superposée à la première série et délimitant partiellement le rebord périphérique de la boîte (B) à fabriquer,
- solidarisation d'au moins un élément de jonction (3 ou 4) de la première série avec un élément de jonction (4 ou 3) de la seconde série,
- solidarisation du fond (1a) de la boîte (B) avec au moins un élément (3 ou 4) de la première série et du couvercle (1) de la boîte (B) avec au moins un élément (4 ou 3) de la seconde série.

## Patentansprüche

1. Verpackungsbehälter (B) insbesondere für empfindliche Gegenstände, umfassend zwei Behälterhälften (1, 1a), die mit Deckel und Boden bezeichnet werden und jeweils aus einer Frontwand gebildet werden, an deren Umfang sich eine um den Boden (1a) und den Deckel (1) verlaufende Umfangskante erstreckt, wobei die Umfangskante mit Aufnahmen zum Einfügen und Blockieren von externen Kopplungsteilen (5, 6) versehen ist, wobei wenigstens eine vorbestimmte erste Anzahl von Kopplungsteilen (6) mit Organen zum Verschließen des Verpackungsbehälters versehen ist und eine vorbestimmte zweite Anzahl von Kopplungsteilen (5) mit Scharnierorganen versehen ist, um einen Rand des Deckels (1) mit einem entsprechenden Rand des Bodens (1a) des Verpackungsbehälters gelenkig zu verbinden, **dadurch gekennzeichnet, dass** die Umfangskante aus mehreren Verbindungselementen (2 bis 4, 11) gebildet ist, die nacheinander am Umfang des Bodens (1a) und des Deckels (1) des Behälters (B) angeordnet sind, wobei ein Teil der Verbindungselemente (2 bis 4, 11) durch die externen Kopplungsteile (5, 6) miteinander verbunden werden, wobei die externen Kopplungsteile (5, 6) vom Umfang des Behälters (B) entfernt werden können und die Verbindungselemente (2 bis 4, 11) von der Umfangskante des Behälters (B) gelöst werden können, und wobei eine erste Reihe von Verbindungselementen (2 bis 4, 11) am Umfang des Behälters (B) auf der gleichen Höhe wie die nacheinander angeordneten Elemente angeordnet ist, wobei die Elemente der ersten Reihe mit dem Boden (1a) des Verpackungsbehälters (B) verbunden sind.

2. Verpackungsbehälter (B) nach dem vorhergehenden Anspruch, wobei wenigstens eine zweite Reihe von Verbindungselementen (2 bis 4, 11) über den Verbindungselementen (2 bis 4, 11) der ersten Reihe angeordnet ist, wobei die Elemente der zweiten Reihe mit dem Deckel (1) des Verpackungsbehälters (B) verbunden sind und in Bezug auf die Elemente (2 bis 4, 11) der ersten Reihe umgekehrt angeordnet sind.

3. Verpackungsbehälter (B) nach dem vorhergehenden Anspruch, wobei:
- die Verbindungselemente (2 bis 4, 11) der ersten und zweiten Reihe jeweils eine Längsrippe aufweisen, die eine gemeinsame Rippe (14) bildet, welche die übereinandergelagerten Rippen der Verbindungselemente (2 bis 4, 11) der ersten und zweiten Reihe sowie die Aufeinanderfolge der Rippen der Verbindungselemente (2 bis 4, 11) jeder Reihe zusammenfasst,
- die Aufnahmen der Kopplungsteile (5, 6) in einer äußeren Umfangsnut (16) bestehen, die in jedem Verbindungselement der ersten und zweiten Reihe gebildet ist, und
- die Kopplungsteile (5, 6) aus Bügeln (21) bestehen, deren Form dafür ausgelegt ist, auf der gemeinsamen Rippe (14) der Verbindungselemente (2 bis 4, 11) des Verpackungsbehälters (B) angebracht zu werden, wenn sich dieser in seiner geschlossenen Position befindet, wobei die Bügel (21) durch Organe (19b, 19c) zur Verbindung mit zwei übereinandergelagerten Verbindungselementen verlängert werden, deren Formen dafür ausgelegt sind, in die äußere Nut (16) eingefügt zu werden, die in jedem der entsprechenden übereinandergelagerten Verbindungselemente gebildet ist.

4. Verpackungsbehälter (B) nach dem vorhergehenden Anspruch, wobei wenigstens ein Bügel (21) eine Zunge (25) aufweist, die einen Hebel zur manuellen Betätigung des Bügels bildet.

5. Verpackungsbehälter (B) nach einem der zwei vorhergehenden Ansprüche, wobei jedes Paar von übereinandergelagerten Verbindungselementen (2 bis 4, 11) eine innere Nut (15) aufweist, die der äußeren Nut (16) gegenüberliegt, wobei sich die aufeinanderfolgenden inneren Nuten (15) der Verbindungselemente (2 bis 4, 11) über den gesamten Umfang der Umfangskante erstrecken.

6. Verpackungsbehälter (B) nach dem vorhergehenden Anspruch, wobei der Deckel (1) und der Boden (1a) im Inneren mit einem Film (7) versehen sind, wobei der Film (7) durch einen Sicherungsring (8) unter Spannung gesetzt wird, der in der inneren Nut (15) der Paare von übereinandergelagerten Verbindungselementen angeordnet ist.

7. Verpackungsbehälter (B) nach dem vorhergehenden Anspruch, umfassend eine Dichtung, die in der inneren Nut (15) von zwei übereinandergelagerten Verbindungselementen angeordnet ist, wobei diese Dichtung dafür ausgelegt ist, die Dichtigkeit des Verpackungsbehälters (B) in seiner geschlossenen Position zu gewährleisten.

8. Verpackungsbehälter (B) nach einem der vorhergehenden Ansprüche, der einen kreisförmigen Umfang aufweist, der durch kreisbogenförmige Verbindungselemente (11) gebildet wird.

9. Verpackungsbehälter (B) nach einem der Ansprüche 1 bis 7, der einen dreieckigen, quadratischen, rechteckigen oder vieleckigen Umfang aufweist, der durch Folgendes gebildet wird: Verbindungselemente (3, 4), die in ihrer Längsrichtung im Wesentlichen geradlinig sind, und Eck-Verbindungselemente (2, 11), die zwei im Wesentlichen rechtwinklige oder kreisbogenförmige Teile aufweisen, wobei die Eck-Verbindungselemente (2, 11) eine Spitze des Umfangs bilden.

10. Verpackungsbehälter (B) nach einem der vorhergehenden Ansprüche, wobei jedes Verbindungselement (2 bis 4, 11) ein umgebogenes Ende (13) aufweist, das einen Rand des Deckels oder des Bodens (1, 1a, 1c) des Behälters (B) bedeckt.

11. Verpackungsbehälter (B) nach dem vorhergehenden Anspruch, wobei das umgebogene Ende (13), das einen Rand des Deckels oder des Bodens (1, 1a, 1c) des Behälters (B) bedeckt, auf seiner zum Deckel oder zum Boden (1, 1a, 1c) hin gewandten Seite einen pyramidenförmig vorspringenden Teil (9) aufweist, der mit dem Deckel oder dem Boden (1, 1a, 1c) verbunden wird.

12. Verpackungsbehälter (B) nach Anspruch 10, wobei das umgebogene Ende (13), das einen Rand des Deckels (1) oder des Bodens (1a) des Behälters (B) bedeckt, an seiner zum Deckel (1) oder zum Boden (1a) hin gewandten Seite wenigstens einen Stift (10) aufweist, der mit dem Deckel (1) oder dem Boden (1a) verbunden wird.

13. Verpackungsbehälter (B) nach Anspruch 10, wobei das umgebogene Ende (13) wenigstens einen Verbindungsblock (10d) aufweist, der direkt oder indirekt mit dem Deckel oder dem Boden (1c) verbunden wird.

14. Verpackungsbehälter (B) nach Anspruch 10, wobei ein Zwischenverbindungselement (27) zwischen dem Verbindungselement (3c) und dem Deckel oder dem Boden (1c) angeordnet ist, wobei das Zwischenverbindungselement (27) in der Form eines Schnellverbindungselements vorliegt.

15. Verfahren zur Herstellung eines Verpackungsbehälters (B) nach einem der vorhergehenden Ansprüche, wobei der Behälter einen Boden (1a), einen Deckel (1) und eine den Boden (1a) mit dem Deckel (1) verbindende Umfangskante aufweist, wobei das Verfahren die folgenden Schritte umfasst:
- Anbringen einer ersten Reihe von aufeinanderfolgenden Verbindungselementen (2 bis 4, 11), welche die Umfangskante des herzustellenden Behälters (B) teilweise begrenzen,
- Anbringen von wenigstens einer zweiten Reihe von aufeinanderfolgenden Verbindungselementen (2 bis 4, 11), die über der ersten Reihe angeordnet werden und die Umfangskante des herzustellenden Behälters (B) teilweise begrenzen,
- Verbinden von wenigstens einem Verbindungselement (3 oder 4) der ersten Reihe mit einem Verbindungselement (4 oder 3) der zweiten Reihe,
- Verbinden des Bodens (1a) des Behälters (B) mit wenigstens einem Element (3 oder 4) der ersten Reihe und Verbinden des Deckels (1) des Behälters (B) mit wenigstens einem Element (4 oder 3) der zweiten Reihe.

## Claims

1. Packing box (B), in particular for fragile objects, comprising two box halves (1, 1 a), referred to respectively as cover and base, each formed from a front wall, on the periphery of which extends a peripheral edge of the said base (1 a) and cover (1), said peripheral edge being provided with slots for the insertion and locking of external connection pieces (5, 6), of which at least a first predetermined number of connection pieces (6) are provided with closure elements for the packing box and a second predetermined number of connection pieces (5) provided with hinge elements for the articulation of a cover edge (1), with one edge corresponding to the base (1a) of the said packing box, **characterized in that** the peripheral edge comprises a plurality of connection elements (2 to 4, 11), arranged consecutively on the periphery of the base (1a) and cover (1) of the said box (B), a part of the said connection elements (2 to 4, 11) being kept connected as one piece with each other by the external connection pieces (5, 6), the external connection pieces (5, 6) being detachable from the periphery of the box (B) and the connection elements (2 to 4, 11) being capable of being detached from the peripheral edge of the box (B), and for which purpose a first series of connection elements (2 to 4, 11) are arranged at the same height level on the periphery of the box (B) with the said consecutively arranged elements, the said elements of the first series being connected to the base (1a) of the packing box (B).

2. Packing box (B) according to the preceding claim, **characterised in that** at least one second series of connection elements (2 to 4, 11) are superimposed on the connection elements (2 to 4, 11) of the first series, the said elements of the second series being connected to the cover (1) of the packing box (B) and arranged in an inverse manner in relation to the elements (2 to 4, 11) of the first series.

3. Packing box (B) according to the preceding claim, **characterised in that**:
- the connection elements (2 to 4, 11) of the first and second series each comprise a longitudinal rib forming a common rib (14) combining the superimposed ribs of the connection elements (2 to 4, 11) of the first and second series, as well as the succession of ribs of the connection elements (2 to 4, 11) of each series,
- the mountings of the connection pieces (5, 6) comprise a peripheral outer groove (16) let into each connection element of the first and second series, and
- the connection pieces (5, 6) comprise brackets (21) of a shape suitable for encompassing the common rib (14) of the connection elements (2 to 4, 11) of the packing box (B) when the latter is in the closed position, the said brackets (21) being extended by connection bodies (19b, 19c) with two superimposed connection elements, of suitable shape to be inserted into the outer groove (16) let into each of the said associated superimposed connection elements.

4. Packing box (B) according to the preceding claim, **characterised by** at least one bracket (21) comprising a tongue (25) forming a lever for the manual actuation of movement of the said bracket.

5. Packing box (B) according to any one of the two preceding claims, **characterised in that** each pair of connection elements (2 to 4, 11) superimposed on one another comprise an inside groove (15) located opposite the outer groove (16), the consecutive inside grooves (15) of the connection elements (2 to 4,11) extending over the whole of the contour of the said peripheral edge.

6. Packing box (B) according to the preceding claim, **characterised in that** the cover (1) and the base (1a) are provided in the interior with a film (7), the said film (7) being put under tension by a retaining element (8) located in the inside groove (15) of the pairs of superimposed connection elements.

7. Packing box (B) according to the preceding claim, comprising a sealing joint located in the inside groove (15) of two superimposed connection elements, this joint being arranged such as to ensure the sealing tightness of the packing box (B) in its closed position.

8. Packing box (B) according to any one of the preceding claims, comprising a circular periphery formed by connection elements (11) in a circular arc.

9. Packing box (B) according to any one of claims 1 to 7, comprising a triangular, square, rectangular, or polygonal periphery, formed by connection elements (3, 4) essentially rectilinear in their longitudinal direction and angled connection elements (2, 11), comprising two essentially orthogonal or circular arc in shape, said angled connection elements (2, 11) forming a summit of the said periphery.

10. Packing box (B) according to any one of the preceding claims, **characterised in that** each connection element (2 to 4, 11) comprises a curved end (13) covering an edge of the cover or of the base (1, 1a, 1c) of the box (B).

11. Packing box (B) according to the preceding claim, **characterised in that** the curved end (13) covering an edge of the cover or of the base (1, 1a, 1c) of the box (B) comprises on its face turned towards the cover or the base (1, 1a, 1c) a projecting part which is pyramidal in shape (9), formed as one piece with the said cover or base (1, 1a, 1c).

12. Packing box (B) according to claim 10, **characterised in that** the curved end (13) covering an edge of the cover or of the base (1, 1a, 1c) of the box (B) comprises on its face turned towards the cover (1) or the base (1 a) at least one eyebolt (10) formed as one piece with the said cover (1) or base (1 a).

13. Packing box (B) according to claim 10, **characterised in that** the said curved end (13) comprises at least one hooking point (10d) formed as one piece directly or indirectly with the said cover or base (1 c).

14. Packing box (B) according to claim 10, **characterised in that** an intermediary connection element (27) is interposed between the connection element (3c) and the cover or base (1c), said intermediary connection element (27) being in the form of a quick-attachment element.

15. Method of manufacture of a packing box (B) according to any one of the preceding claims, said box comprising a base (1 a), a cover (1), and a peripheral edge connecting the base (1 a) to the cover (1), the method comprising the following steps:
- placement of a first consecutive series of connection elements (2 to 4, 11) partially delimiting the peripheral edge of the box (B) which is to be manufactured,
- placement of at least one second consecutive series of connection elements (2 to 4, 11) superimposed on the first series and partially delimiting the peripheral edge of the box (B) which is to be manufactured,
- joining to form one piece of at least one connection element (3 or 4) of the first series with a connection element (4 or 3) of the second series,
- joining to form one piece of the base (1 a) of the box (B) with at least one element (3 or 4) of the first series and of the cover (1) of the box (B) with at least one element (4 or 3) of the second series.
